# EUROPÄISCHE PATENTSCHRIFT

(11) **EP 0 141 351 B1**
(45) Veröffentlichungstag und Bekanntmachung des Hinweises auf die Patenterteilung: **21.01.1987**
(21) Anmeldenummer: 84112609.7
(22) Anmeldetag: 19.10.1984
(51) Int. Cl.: B65B 11/00

(54) **Vorrichtung zum Umwickeln von Packstücken oder Gebinden in einer Stretch-Folie**
Device for enveloping packages or bundles in stretch foil
Dispositif pour envelopper des paquets dans une feuille étirable

(30) Priorität: 20.10.1983 DE 3338036
(43) Veröffentlichungstag der Anmeldung: 15.05.1985
(73) Patentinhaber: B. Hagemann & Co., D-4430 Steinfurt-Burgsteinfurt (DE)
(72) Erfinder: Silbernagel, Peter, D-4434 Ochtrup (DE)
(74) Vertreter: Patentanwälte

## Beschreibung

Die Erfindung betrifft eine Vorrichtung zum Umwickeln von Packstücken oder Gebinden- in einer Stretch-Folie, bei der die Folie unter Zugspannung von wenigstens einer Vorratsrolle abgezogen und mittels einer Vorratsrollen-Führeinrichtung um einen Wickelquerachnitt geführt wird, und bei der durch die Bahn der Vorratsrollen-Führeinrichtung hindurch ein die Packstücke oder Gebinde tragender und die Wickelfolie führender Überbrückungsförderer reicht, der von der Folie mit umwickelt wird, wobei der Überbrückungsförderer aus wenigstens zwei zueinander parallelen, übereinanderliegenden Förderern besteht, von denen der unten liegende als aktiv angetriebenes Förderband ausgebildet ist, dessen Außentrum beim Durchgang durch den Wickelbereich von der Wickelfolie belegt wird und diese aus dem Wickelbereich herausführt, und von denen der oben liegende als Transporteinrichtung für die Packstücke oder Gebinde ausgebildet ist.

Vorgestreckte, nachschrumpfende Folien, sogenannte Stretch-Folien, haben in der Verpackungstechnik in den letzten Jahren einen sehr umfassenden Eingang gefunden. Derartige Folien haben die Eigenschaft, daß ein von ihnen umhüllter Gegenstand aufgrund der verbleibenden Folienspannung zusammengedrückt wird, ohne daß die Folie reißt. Damit unterscheidet sich die Verpackungstecknik mit derartigen vorstreckbaren, nachschrumpfenden Folien erheblich von denen der wärmeschrumpfenden Folien.

Aus der US-PS-4 050 220 ist eine Vorrichtung zum Umwickeln von Packstücken bekannt, bei der zwei V-förmig zueinander stehende FörderBänder zum Transport zur Wickelstation hin und von dieser weg angeordnet sind. Zum Hindurchführen durch die Wickelstation sind starre Leitschienen vorgesehen, die von der Wickelfolie eingewickelt werden, wobei mit dem Vorgleiten der Packstücke die Wickelfolie auf der Außenseite der Leitschienen weitergleitet und kontinuierlich am Ende der Leitschienen von diesen abrutscht. Aufgrund der innewohnenden Spannung legt sie sich dann an die Oberfläche der Packstücke an. Der Nachteil dieser starren Leitschienen ist, daß aufgrund von elektrostatischen und Klebe-Effekten das Wickelfolienmaterial auf den Gleitschienen haftet, so daß es zu Schwierigkeiten beim Abgleiten der Folie kommt.

Das Konzept gemäß US-PS-4 050 220 ist weiterentwickelt worden (vgl. DE-OS-3119657). Bei der weiterentwickelten Vorrichtung ist ein durch die Bahn der Wickelband-Führeinrichtung reichender Überbrückungsförderer vorgesehen, der unterbrechungslos durch die Führeinrichtung hindurchreicht. Der Überbrückungsförderer besteht aus wenigstens zwei zueinander parallelen, übereinanderliegenden Förderern, von denen der untenliegende als aktiv angetriebenes Förderband ausgebildet ist, dessen Außentrum beim - Durchgang durch den Wickelbereich von der Wickelfolie belegt wird und diese aus dem Wickelbereich herausführt. Der obenliegende Förderer ist als Transporteinrichtung für die Packstücke ausgebildet. Ein gleichmäßiges Vorwärtslaufen von Packstücken und Folien wird damit ermöglicht. Gegen diese bekannte Vorrichtung grenzt sich die vorliegende Erfindung ab.

Bei der bekannten Vorrichtung gemäß DE-OS-3119657 werden die Packstücke durch das Wickeln in Wendeln immer in eine bestimmte Richtung gedrückt, so daß bei lose aufeinanderliegenden Kartons, die zu einem größeren Gebinde verbunden werden sollen, es zum Verschieben des Aufbaues oder gar zum Herabstoßen einzelner Packungen kommen kann. Auch ein Packgut kann in seinem Aufbau beeinträchtigt werden.

Es stellt sich demnach die Aufgabe, die letztgenannte Vorrichtung dahingehend zu verbessern, daß auch lose geschichtete Gebinde oder Packstücke mit Hilfe einer Stretch-Folie zuverlässig eingewickelt werden können.

Diese Aufgabe wird gelöst bei einer Vorrichtung der eingangs genannten Art, bei der gemäß Erfindung ein zweiter Überbrückungsförderer mit gleichem Aufbau die Packstücke oder Gebinde von oben her abstützt, wobei die innenliegenden Förderer als Gleit- oder passiv angetriebene Rollfläche für die Packstücke oder Gebinde ausgebildet sind.

Die beiden Überbrückungsförderer liegen vorzugsweise waagerecht und parallel zueinander; von der waagerechten Richtung kann jedoch bis zu einer gewissen Schrägstellung abgewichen werden.

Das im kennzeichnenden Teil des Anspruches 1 als erfindungswesentlich bezeichnete Prinzip weicht demnach sowohl von den starren Gleitschienen der US-PS-4 050 220 als auch von dem Prinzip des Doppel-Förderbandes gemäß DE-OS-31 19 657 in wesentlichen Punkten ab. Insbesondere durch die Übertragung der Kraft von der Förderband-Oberfläche auf die Packstücke und die damit überraschenderweise gleichmäßige Förderung und Belegung der Packstücke mit Wickelfolie ist ein wesentficher, die Vorrichtung vereinfachender und die Funktion verbessernder Schritt getan worden.

Die beiden zum Überbrücker gehörenden Überbrückungsförderer liegen oberhalb und unterhalb der Packstücke, womit das Verrutschen und Verschieben lose aufeinandergestapelter Teile in einem Gebinde zuverlässig verhindert wird.

Weiterhin wird durch eine Verstellbarkeit des Abstandes der Überbrückungsförderer zueinander erreicht, daß verschiedene Gebindegrößen eingesetzt werden können.

Weiterhin ist es möglich, die Gleit- oder Rollfläche quer zur Bewegungsrichtung gesehen breiter als das Förderband zu machen. In diesem Falle liegt die Wickelfolie beim eigentlichen Wickelvorgang schon an den Seitenflanken des Packgutes an, während sie noch an der Ober- und Unterseite mit dem Förderband in Verbindung steht.

Unter « Gleit- und Rollflächen » werden im allgemeinen sogenannte Rollförderflächen verstanden, die mit gelagerten Kugeln oder parallelen Rollstäben bestückt sind, wie diese aus der Fördertechnik an sich bekannt sind.

Insbesondere bei der Verwendung von Rollstäben, die verschiebbar in Schalen-Lagern gehalten sind, ist es möglich, die Breite der Rollflächen zu verändern. Hierbei wird beispielsweise eine sich zinkenartig überlappende Rollstabanordnung gewählt, bei der die eine Hälfte der Rollstäbe zur einen Seite und die andere Hälfte zur anderen Seite verschoben werden kann.

Darüber hinaus ist möglich, wenigstens zwei der nebeneinanderliegenden, in Schalen-Lagern gehaltenen Rollenstäbe an ihrer Außenseite über eine Traverse zu verbinden und sie außen fliegend zu lagern.

Ein Ausführungsbeispiel der Erfindung ist in der Zeichnung dargestellt. Die Figuren zeigen im einzelnen :
Figur 1 in perspektivischer, etwas schematisierter Darstellung eine Vorrichtung zum Umwickeln von Packstücken in einer Stretch-Folie ;
Figur 2 die wesentliche Teile des Überbrückers in vergrößerter Darstellung ;
Figur 3 einen Schnitt durch den oberen Teil des Überbrückers ;
Figur 4 ein Detail der Lagerung der Rollstäbe.

In der Figur 1 ist in perspektivischer Darstellung eine Vorrichtung zum Umwickeln von Packstücken 1 dargestellt. Die Vorrichtung weist eine Wickelfolien-Führeinrichtung 2 auf, mit der eine Wickelfolie 3, bestehend aus einem Stretch-Folienstreifen, mit Hilfe einer um einen Kranz 4 geführten Laufkatze 5, die während des Umwickelns auf der festen Bahn des Kranzes 4 um das Packstück 1 in Abstand von diesem rotiert, gewickelt wird. Zur Erhöhung der Wickelgeschwindigkeit ist eine zweite gleichsinnig rotierende Laufkatze 5' vorgesehen, mit der ebenfalls eine Wickelfolie 3' gewickelt werden kann.

Im Bereich der Wickelstation 6 (Wickelbereich) sind neben einem Aufgabeförderband 8, einem Anschlußförderband 10 und einem Weiterführungsband 11 zwei Überbrückungsförderer 9 und 19 zu erkennen. Die beiden Überbrückungsförderer bilden zusammen den Überbrücker. Wie erkennbar, ist der Überbrückungsförderer 9 unterhalb und der Überbrückungsförderer 19 oberhalb des Packstückes 1 angeordnet. Beide Überbrückungsförderer zusammen bilden den die Packstücke stützenden Überbrücker, um den das unter Spannung stehende Folienband 3, 3' unter Bildung eines Schlauches gewickelt wird, dessen lichte Weite größer ist als die axiale Projektion des zu umwickelnden Packstückes 1. Einzelheiten des Überbrückers werden weiter unten dargestellt.

Die fortlaufend einlaufenden Packstücke 1 werden demnach in den fortlaufend entstehenden Schlauch eingelegt, wobei sich der Haspelschlauch nach Überlaufen des Überbrückers unter verbleibender Folienspannung an das Packstück anlegt, wie näherungsweise dargestellt ist. Dabei sind zur genaueren Führung der Packstücke im Übergangsbereich vom Aufgabeförderband 8 zur Wickelstation 6 seitliche Begrenzungsförderbänder 20, 21 vorgesehen. Weiterhin ist zwischen dem Anschlußförderband 10 und dem Weiterführungsförderband 11 eine Schneidstation 22 angeordnet, die mit einem Fallmesser ausgerüstet ist. Das Abschneiden des Folienschlauches ist relativ problemlos, da dieser unter Spannung steht und sich sofort an das Packstück anlegt und anschmiegt, wenn er geschnitten ist. Auf dem technischen Gebiet der Verpackungsvorrichtungen sind aber auch andere Einklemm-, Schneid und Raff-Vorrichtungen bekannt, die mit Vorteil eingesetzt werden können.

Die beiden Überbrückungsförderer 9 bzw. 19 entsprechen denen, die in den nachfolgend beschriebenen Figuren 2 und 3 detailliert dargestellt sind. Sie sind an einem Rahmenteil 23 vorkragend aufgehangen.

Wie Figur 2 detailliert zeigt, besteht der Überbrücker aus zwei überbrückungsförderern 9, 19, von denen einer zwei zueinander parallele Förderteile aufweist, nämlich je ein außenliegendes Förderband 14, das einen Außen- und einen Innentrum 15, 16 aufweist. Die Förderbänder 14 der Überbrückungsförderer sind aktiv angetrieben. Die Schnelligkeit der Bewegung des Förderbandes bestimmt auch den Vorschub der Packstücke. Weiterhinbesteht jeder Überbrückungsförderer 9 bzw. 19 aus einer innenliegenden, passiv getriebenen Gleit- oder Rollfläche 17, die im Ausführungsbeispiel mit RolIstä^{:} ben 18, 18' bzw. 28, 28' bestückt ist. Bei den Rollstäben handelt es sich beispielsweise um Polypropylen-Walzen, die in Schalenlagern axial verschieblich gehalten sind.

Figur 4 zeigt in vergrößerter Darstellung ein derartiges Schalenlager 29, das mit einer Halteiasche 30 an einem Rahmen gehaltert ist. Zwischen den von den Rollstäben gebildeten Rollflächen wird das Packstück 1 im Wickelbereich gestützt und geführt. Die Wickelfolie 3 legt sich auf den Außentrum 15 des Überbrückungsförderers 9, bzw. 19 an. Durch den gebildeten Schlauch, aber auch durch an den Seitenflanken der Packstücke angelegte Wickelfolie wird die Kraft vom Förderband übertragen und damit das Packstück über die Rollflächen gezogen.

Wie weiterhin aus den Figuren 2 und 3 ersichtlich ist, bilden die Rollstäbe kammartige Anordnungen, deren Zinken jeweils die Rollstäbe und deren Kammrücken durch eine Traverse 31 gebildet ist. Innerhalb der Schalenlager 29 können dann die Rollstäbe quer zur Förderrichtung überlappend verschoben werden, wobei die Breite der Rollenfläche veränderbar ist.

Üblicherweise ist die Breite der Rollfläche größer als die Breite des Förderbandes. An der Traverse 31 werden die Rollstäbe an ihrer Außenseite verbunden und sind an dieser zusätzlich fliegend gelagert, wie aus der Figur 2 erkennbar ist.

Insgesamt ergibt sich damit eine Vorrichtung, mit der in sehr zuverlässiger Weise lose Gebinde ohne Verschiebung des Gefüges verpackt werden kann. Ein Schluß zwischen dem geförderten Band und den zu fördernden Packstücken kann nicht auftreten, da die Packstücke nur auf einem passiv angetriebenen Rollenband vorwärts laufen.

## Patentansprüche

1. Vorrichtung zum Umwickeln von Packstücken (1) oder Gebinden in einer Stretch-Folie (3), bei der die Folie unter Zugspannung von wenigstens einer Vorratsrolle abgezogen und mittels einer Vorratsrollen-Führeinrichtung um einen Wickelquerschnitt geführt wird, und bei der durch die Bahn der Vorratsrollen-Führeinrichtung hindurch ein die Packstücke oder Gebinde tragender und die Wickelfolie führender Überbrückungsförderer (9) reicht, der von der Folie mit umwickelt wird, wobei der Überbrückungsförderer aus wenigstens zwei zueinander parallelen, übereinanderliegenden Förderern besteht, von denen der unten liegende als aktiv angetriebenes Förderband (14) ausgebildet ist, dessen Außentrum beim Durchgang durch den Wickelbereich von der Wickelfolie belegt wird und diese aus dem Wickelbereich herausführt, und von denen der oben liegende (17) als Transporteinrichtung für die Packstücke oder Gebinde ausgebildet ist, dadurch gekennzeichnet, daß ein zweiter Überbrückungsförderer (19) mit gleichem Aufbau die Packstücke oder Gebinde von oben her abstützt, und daß die innenliegenden Förderer als Gleit- oder passiv angetriebene Rollfläche (17) für die Packstücke oder Gebinde ausgebildet sind.

2. Vorrichtung nach Anspruch 1, dadurch gekennzeichnet, daß die Überbrückungsförderer (9, 19) waagerecht liegen.

3. Vorrichtung nach Anspruch 1 oder 2, dadurch gekennzeichnet, daß der Abstand der Überbrückungsförderer (9, 19) zueinander verstellbar ist.

4. Vorrichtung nach Anspruch 1 bis 3, dadurch gekennzeichnet, daß die Gleit- oder Rollfläche (17) quer zur Bewegungsrichtung gesehen breiter als das Förderband (14) ist.

5. Vorrichtung nach Anspruch 1, dadurch gekennzeichnet, daß die Rollstäbe (18, 18' ; 28, 28') verschiebbar in Schalenlagern (25) gehalten sind.

6. Vorrichtung nach Anspruch 5, dadurch gekennzeichnet, daß wenigstens zwei nebeneinanderliegende Rollstäbe (18, 18' ; 28, 28') an ihrer Außenseite über eine Traverse (31) und an dieser zusätzlich fliegend gelagert sind.

## Claims

1. Apparatus for wrapping pieces of package (1) or bundles in a stretch film (3), wherein the film is unreeled under a tension from at least one supply reel and passed around a winding cross section by means of a supply reel guiding device, and wherein a transition conveyor (9) carrying the pieces of package or bundles and the wrapping film passes through the path of movement of the supply reel guiding device, which conveyor is also wrapped by the film, with the transition conveyor comprising at least a pair of conveyors positioned in parallel with each other and one above the other, with the lower conveyor being formed as an actively driven conveyor belt (14) the outer section of which is covered by the wrapping film upon its passage through the wrapping portion and carries said film out of the wrapping portion, and with the upper conveyor (17) being formed as a transport of feeding device for the pieces of package or bundles, characterized in that a second transition conveyor (19) of an identical structure supports the pieces of package or bundles from above ; and that the inwardly disposed conveyors are formed as a sliding plane or passively driven rolling table (17) for the pieces of package or bundles.

2. The apparatus according to claim 1, characterized in that the transition conveyors (9, 19) are positioned horizontally.

3. The apparatus according to claims 1 or 2, characterized in that the relative spacing between the transition conveyors (9, 19) is variable.

4. The apparatus according to claims 1 to 3, characterized in that the sliding or rolling table (17) is wider that the conveyor belt (14) as seen in a direction perpendicular to the direction of movement.

5. The apparatus according to claim 1, characterized in that roller rods (18, 18' ; 28, 28') are slidably mounted in split bearings (25).

6. The apparatus according to claim 5, characterized in that at least two adjacently positioned roller rods (18, 18' ; 28, 28') are mounted on their outer side(s) floatingly mounted through a traverse bar (31).

## Revendications

1. Dispositif pour envelopper des paquets (1) ou des groupes d'articles dans une feuille étirable (3), dans lequel la feuille est extraite, sous tension, d'au moins un rouleau de réserve et est guidée autour d'une section d'enroulement au moyen d'un dispositif de guidage de rouleau de réserve, et dans lequel un transporteur à fonction de pontage (9) franchit la trajectoire du dispositif de guidage de rouleau d'alimentation, porte les paquets ou groupes d'articles et guide la feuille à enrouler, ce transporteur étant enveloppé par cette feuille et étant constitué par au moins deux transporteurs mutuellement parallèles, superposés, le transporteur situé en dessous étant réalisé sous la forme d'une bande transporteuse (14) entraînée activement, dont le brin extérieur est occupé par la feuille lors de la traversée de la zone d'enroulement dont il l'évacue, le transpor-' teur supérieur (17) étant réalisé sous la forme d'un dispositif pour le transport des paquets, caractérisé en ce qu'un deuxième transporteur à fonction de pontage (19), ayant la même structure, soutient, par le haut, les paquets ou groupes d'articles, et en ce que les transporteurs situés à l'intérieur sont réalisés sous forme de surface de glissement ou de roulement (17) entraînée passi- vement, pour les paquets ou groupes d'articles.

2. Dispositif selon la revendication 1, caractérisé en ce que les transporteurs à fonction de pontage (9, 19) sont horizontaux.

3. Dispositif selon la revendication 1 ou 2, caractérisé en ce que l'intervalle mutuel des transporteurs à fonction de pontage (9, 19) est réglable.

4. Dispositif selon les revendications 1 à 3, caractérisé en ce que, vue transversalement à la direction du mouvement, la surface (17) de glissement ou de roulement est plus large que la bande transporteuse (14).

5. Dispositif selon la revendication 1, caractérisé en ce que les rouleaux (18, 18' ; 28, 28') sont disposés à coulissement dans des coussinets (25).

6. Dispositif selon la revendication 5, caractérisé en ce qu'au moins deux rouleaux consécutifs (18, 18' ; 28, 28') sont supportés, en leur côté extérieur, par une traverse (31) et sont en outre montés en porte-à-faux sur celle-ci.
